# FASCICULE DE BREVET EUROPEEN

(11) **EP 0 451 013 B1**
(45) Date de publication et mention de la délivrance du brevet: **18.05.1994**
(21) Numéro de dépôt: 91400795.0
(22) Date de dépôt: 25.03.1991
(51) Int. Cl.: B21D 51/38

(54) **Procédé et dispositif de formage d'une partie en relief sur un flanc de tôle et produit obtenu selon ce procédé**
Verfahren und Vorrichtung zum Herstellen eines gewölbten Teils in einem Blechgegenstand und nach diesem Verfahren hergestellter Gegenstand
Method and apparatus for making an embossed part in a sheet metal plate and product obtained by this method

(30) Priorité: 03.04.1990 FR 9004264
(43) Date de publication de la demande: 09.10.1991
(73) Titulaire: SOLLAC, 92800 Puteaux (FR)
(72) Inventeur: Heurteboust, Gérard, F-57330 Roussy le Village (FR); Seconde, Jean-François, F-57070 Metz (FR)
(74) Mandataire: Lanceplaine, Jean-Claude

(56) Documents cités:
- DE-A- 2 619 553
- FR-A- 2 083 394
- FR-A- 2 164 703
- FR-A- 2 255 115

## Description

La présente invention a pour objet un procédé et un dispositif de formage d'une partie en relief sur un flan de tôle, par exemple d'un rivet d'un couvercle dit à ouverture facile pour boîtes métalliques ou récipients divers.

La présente invention a également pour objet un produit comportant une partie en relief obtenue par le procédé selon l'invention.

Les procédés de formage d'une partie en relief sur un flan de tôle, utilisés jusqu'à présent, consistent à réaliser une succession d'opérations d'emboutissage à l'aide de plusieurs jeux de matrice et poinçon afin de former progressivement des ébauches jusqu'à l'obtention finale de ladite partie en relief.

Sur la figure 1 ci-jointe, on a représenté schématiquement les différentes étapes d'un procédé de formage classique.

Tout d'abord, on place un flan de tôle 1 plan dans un premier jeu de matrice 2 et poinçon 3 de façon à réaliser, par rapprochement de ladite matrice 2 et dudit poinçon 3, une expansion dudit flan de tôle sur une zone localisée en formant une première ébauche 1a en forme de bulle (Fig. 1a).

Ensuite, cette première ébauche 1a est placée dans un second jeu de matrice 4 et poinçon 5 (Fig. 1b) pour réaliser un premier rétreint formant une deuxième ébauche 1b, puis cette deuxième ébauche 1b ainsi formée est placée dans un troisième jeu de matrice 6 et poinçon 7 (Fig. 1c) pour réaliser un second rétreint formant une troisième ébauche 1c, et cette troisième ébauche 1c est enfin placée dans un quatrième jeu de matrice 8 et poinçon 9 (Fig. 1d) afin d'obtenir la partie en relief finale 1d, ledit poinçon 9 possédant des dimensions sensiblement équivalentes à ladite partie en relief.

On voit donc que ce procédé connu nécessite quatre phases successives ce qui multiplie les opérations de manipulation et de transfert des flans de tôle entre chaque phase et augmente ainsi le prix de revient du produit fini.

De plus, avec ce procédé connu, il se crée, au cours des différentes phases de formage, un amincissement localisé du métal, plus particulièrement au sommet de la partie en relief, qui peut se traduire, après formage, par une rupture du métal notamment dans le cas d'un martelage de ladite partie en relief pour le rivetage d'un anneau d'arrachement d'un couvercle à ouverture facile.

Cet amincissement est dû à une concentration des déformations sur une zone limitée du flan de tôle au cours des phases successives de formage.

Compte-tenu de cet inconvénient, le procédé utilisé jusqu'à présent ne permet pas l'emploi de matériaux de faibles épaisseurs et plus particulièrement de fers minces et fortement écrouis.

En effet, les fers minces, qui sont généralement très écrouis, se caractérisent par leur raideur et leur faible aptitude à se déformer si bien que le formage en expansion s'avère très difficile à réaliser, car le métal à la périphérie de la partie en relief ne participe pas aux déformations, et il se crée généralement une rupture du métal au sommet de ladite partie en relief.

Or, on sait que l'emploi de fers minces et fortement écrouis, par exemple dans le cas des couvercles à ouverture facile, offre de nombreux avantages qui sont notamment une épaisseur plus faible des couvercles et donc un gain de poids, une diminution des efforts d'ouverture et une amélioration de la faisabilité des lignes de moindre résistance sur le couvercle.

Il a déjà été proposé, dans le document FR 2 164 703, de résoudre ce problème en réalisant, dans la zone entourant le rivet, une moulure annulaire en forme d'ondulation de manière à étirer le métal dans cette zone, pour rendre du métal disponible pour la formation ultérieure du rivet. Toutefois ce procédé ne peut s'appliquer à des fers très minces et fortement écrouis car l'ondulation formée de part et d'autre du plan du flan ne suffit pas pour créer la surface supplémentaire nécessaire au formage du rivet, et si on accentue l'amplitude de l'ondulation pour tendre à l'obtention de cette surface, on risque une rupture du flan par étirage excessif localisé vers les sommets de l'ondulation. De plus, l'ondulation ainsi formée de part et d'autre du plan du flan ne peut être correctement remise en forme lors de l'opération de formage définitif du rivet sans risque d'étirage supplémentaire du fer déjà écroui à la limite de la rupture.

La présente invention a notamment pour but de remédier à ces inconvénients en proposant un procédé et un dispositif d'emboutissage selon les revendications 1 et 6.

Selon une autre caractéristique du procédé, la surface de la zone localisée préformée est sensiblement équivalente à celle de ladite zone localisée après formage définitif.

Selon d'autres caractéristiques du dispositif :
- le poinçon de conformation comporte des moyens de contrôle du rétreint du flan de tôle lors du dépliage des ondulations en gradins et de la conformation de la partie en relief,
- les moyens de contrôle du rétreint sont formés par des bagues mobiles mises sous pression, par exemple par des ressorts.

La présente invention a encore pour objet l'application du procédé à la réalisation d'un rivet d'un couvercle dit à ouverture facile.

Selon d'autres caractéristiques :
- le rivet est formé à partir d'un flan de tôle en fer mince fortement écroui,
- le flan de tôle a une épaisseur comprise entre 0,10 et 0,20mm.

D'autres caractéristiques et avantages de l'invention apparaitront à la lecture de la description qui va suivre donnée à titre d'exemple et faite en référence aux dessins annexés sur lesquels :
- la Fig. 1 représente les différentes phases de formage d'une partie en relief avec un dispositif selon l'art antérieur,
- la Fig. 2 représente schématiquement en coupe le jeu de matrice et poinçon de préformage du dispositif selon l'invention,
- la Fig. 3 représente schématiquement en coupe le jeu de matrice et poinçon de conformation du dispositif selon l'invention,
- les Figs. 4a à 4d sont des demi-vues schématiques en coupe montrant les phases successives de préformage avec le dispositif selon l'invention,
- les Figs. 5a à 5d sont des demi-vues schématiques en coupe montrant les phases successives de conformation avec le dispositif selon l'invention,
- la Fig. 6 est un diagramme montrant la répartition des contraintes sur le flan de tôle, d'une part avec le procédé selon l'art antérieur, et d'autre part, avec le procédé selon l'invention,
- la Fig. 7 représente schématiquement en coupe une variante du jeu de matrice et poinçon de conformation du dispositif selon l'invention.

En se reportant tout d'abord aux Figs 2 et 3, on voit que le dispositif de formage, selon l'invention, d'une partie en relief sur un flan de tôle 10, tel qu'un rivet d'un couvercle dit à ouverture facile, se compose d'un jeu de matrice et poinçon de préformage respectivement 20 et 25 (Fig. 2) et d'un jeu de matrice et poinçon de conformation respectivement 30 et 35 (Fig. 3).

La matrice 20 et le poinçon 25 de préformage comportent des empreintes de forme complémentaire pour réaliser, comme on le verra ultérieurement, sur une zone localisée du flan de tôle (10) une succession d'ondulations.

Ainsi, les empreintes de la matrice 20 de préformage sont constituées par une série de saillies 21a, 21b et 21c et de creux 22a, 22b et 22c par exemple au nombre de trois et dont la hauteur croît du centre vers la périphérie de ladite matrice 20.

Les empreintes du poinçon 25 de préformage sont constituées par une série de saillies 26a, 26b et 26c et de creux 27a, 27b et 27c dont la hauteur décroît du centre vers la périphérie dudit poinçon 25.

La saillie 26a du poinçon 25 et le creux 22a de la matrice 20 de préformage ont une forme sensiblement équivalente à la forme de la partie en relief que l'on désire obtenir sur le flan de tôle 10.

Par exemple et dans le cas du formage d'un rivet sur le flan de tôle 10, la partie en saillie 26a du poinçon 25 et le creux 22a de la matrice 20 ont une forme cylindrique et les saillies 21a, 21b, 21c et 26a, 26b, 26c respectivement de la matrice 20 et du poinçon 25 sont constituées par des anneaux radiaux.

La matrice 30 de conformation comporte une empreinte 31 et le poinçon 35 de conformation comporte une saillie 36 de forme complémentaire à ladite empreinte 31 et également identique à la forme de la partie en relief que l'on désire obtenir sur le flan 10.

Le procédé de formage, selon l'invention, consiste en deux opérations successives, une opération de préformage à l'aide de la matrice 20 et du poinçon 25 et une opération de conformation à l'aide de la matrice 30 et du poinçon 35.

En se reportant aux Figs 4 et 5 on va maintenant décrire ces deux opérations.

Tout d'abord, on place le flan de tôle 10 plan entre la matrice 20 et le poinçon 25 de préformage, ledit flan de tôle étant maintenu, par exemple, par des serre-flans périphériques non représentés.

La matrice 20 descend et au début de l'emboutisssage, la saillie 21c entre en contact avec le flan 10 qui est lui même en contact avec la saillie 26a du poinçon 25 (Fig.4a).

Cette première phase permet de déterminer sur le flan 10 une zone localisée A (Fig. 6) sur laquelle les contraintes seront uniformément ré-parties, alors que la zone périphérique du flan entourant la zone localisée A, maintenue pressée par le serre-flan, n'est pas étirée et ne subit pas de déformations.

Ensuite, la matrice 20 continue à descendre de telle sorte que les saillies 21b, 26b et 21a, 26c entrent en contact avec le flan 10 (Fig. 4b), puis s'interpénètrent progressivement (Fig. 4c) jusqu'au moment où la saillie la plus haute, c'est à dire la saillie 21c, vienne en appui dans le creux 27c du poinçon 25.

Ainsi, on forme sur une zone intermédiaire B de la zone localisée A du flan 10 et située entre la future partie haute 10b de la partie en relief 10a à former et la périphérie de la zone localisée A, une succession d'ondulations 10d réparties en gradins (Fig. 6).

Cette opération de préformage conduit donc le matériau à se déformer en plusieurs endroits et permet de partager la surface à déformer en plusieurs tranches annulaires.

Au début de l'emboutissage, le matériau s'amincit au niveau de l'appui de la ou des saillies et, lors du formage des ondulations en gradins, les déformations initiales sont maintenues bloquées sous l'effet de contact desdites saillies.

En fin d'opération, les déformations se développent le long des rayons, puis dans les parties laissées libre entre les saillies.

De plus, la surface de la zone localisée A préformée est sensiblement équivalente à ladite zone localisée après formage définitif de la partie en relief.

Grâce à cette disposition, et comme on peut le voir sur la Fig. 6, les contraintes sont uniformément réparties sur la zone A du flan 10.

Lors de la deuxième opération représentée sur les Figs. 5a à 5b, on pratique, après positionnement de la préforme du flan 10 entre la matrice 30 et le poinçon 35 de conformation (Fig. 5a), un rétreint selon la forme donnée par la saillie 36 dudit poinçon 35.

A cet effet, on descend progressivement la matrice 30 de façon à réaliser un dépliage successif des ondulations 10d (Fig. 5b et 5c), jusqu'au formage définitif de la partie en relief 10a (Fig. 5d), le métal de ladite zone intermédiaire, à l'exclusion de celui utilisé pour constituer la surface latérale de la partie en relief, se trouvant alors ramené sensiblement dans le plan du flan.

Grâce au dépliage successif des ondulations 10d, il se crée une retenue suffisante pour faciliter le passage de la matière dans l'empreinte 31 de la matrice 30.

Selon une variante représentée à Fig. 7, le poinçon 35 de conformation comporte des moyens de contrôle du rétreint du flan 10 lors du dépliage des ondulations 10d et de la conformation de la partie en relief 10a.

Ces moyens de contrôle sont formés par des bagues 37 disposées, soit au niveau des reliefs ou soit au niveau des creux des ondulations 10d, et mises sous pression par exemple par des ressorts 38.

Le procédé et le dispositif selon l'invention permettent donc de former sur un flan de tôle une partie en relief en deux opérations.

L'invention s'applique à tous typés de matériau et permet l'emploi de fers minces fortement écrouis d'une épaisseur comprise entre 0,10 et 0,20 mm, notamment pour des couvercles à ouverture facile de boîtes métalliques ou récipients divers.

Grâce à l'emploi de ce type de matériau, les couvercles ont une plus faible épaisseur ce qui entraine un gain de poids, un coût inférieur et- un moindre effort d'ouverture de ces couvercles.

Par ailleurs, il permet également une amélioration de la faisabilité des lignes de moindre résistance prévues sur ces couvercles et une diminution de la profondeur de ces lignes.

L'invention s'applique non seulement au formage de parties en relief de section circulaire, telles que des rivets pour couvercles, mais aussi, au formage de parties en relief de section quelconque et éventuellement variable en fonction de la hauteur de ladite partie en relief.

## Revendications

1. Procédé d'emboutissage d'une partie en relief (10a) sur un flan de tôle (10) à l'aide d'une matrice et d'un poinçon, procédé dans lequel on effectue sur au moins une zone localisée A du flan de tôle (10), de dimension supérieure à celle de ladite partie en relief (10a), une opération de préformage consistant à réaliser sur une zone intermédiaire B de ladite zone A et située entre la future partie haute (10b) de ladite partie en relief (10a) et la périphérie de ladite zone A, une ondulation, puis on effectue une opération de conformation pour former ladite partie en relief (10a), au cours de laquelle on déplie l'ondulation de ladite zone intermédiaire (B) et on forme ladite partie en relief (10a), caractérisé en ce que au cours de l'opération de préformage, on réalise une succession d'ondulations en gradins (10d), situées d'un même côté du flan de tôle (10) et, au cours de l'opération de conformation, on déplie successivement lesdites ondulations en gradins (10d) du centre vers la périphérie.

2. Procédé d'emboutissage selon la revendication 1, caractérisé en ce que la surface de la zone localisée préformée est sensiblement équivalente à celle de ladite zone localisée après formage définitif.

3. Procédé selon l'une des revendications 1 et 2, caractérisé en ce qu'il est appliqué à la réalisation d'un rivet de couvercles dits à ouverture facile.

4. Procédé selon la revendication 3, caractérisé en ce que le rivet est formé à partir d'un flan de tôle (10) en fer mince fortement écroui.

5. Procédé selon la revendication 4, caractérisé en ce que le flan de tôle (10) a une épaisseur comprise entre 0,10 et 0,20mm.

6. Dispositif d'emboutissage d'une partie en relief (10a) sur un flan de tôle (10) comportant un jeu de matrice (20) et poinçon (25) de préformage et un jeu de matrice (30) et poinçon (35) de conformation, la matrice (20) et le poinçon (25) de préformage étant munis chacun d'empreintes de forme complémentaire pour former sur une zone localisée A dudit flan de tôle (10), de dimension supérieure à celle de ladite partie en relief (10a) à former, une ondulation, caractérisé en ce que les empreintes du jeu de matrice (20) et du poinçon (25) de préformage sont formées par une série de saillies (21a, 21b,... et 26a, 26b...) et de creux (22a, 22b...et 27a, 27b...) concentriques, lesdites saillies (21a, 21b...) et lesdits creux (22a, 22b...) de la matrice de préformage ayant une hauteur croissante du centre vers la périphérie de ladite matrice, et lesdites saillies (26a, 26b...) et lesdits creux (27a, 27b...) du poinçon (25) de préformage ayant une hauteur décroissante du centre vers la périphérie dudit poinçon.

7. Dispositif d'emboutissage selon la revendication 6, caractérisé en ce que le poinçon (35) de conformation comporte des moyens de contrôle du rétreint du flan de tôle (10) lors du dépliage des ondulations en gradins (10d) et de la conformation de la partie en relief (10a).

8. Dispositif d'emboutissage selon la revendication 7, caractérisé en ce que les moyens de contrôle du rétreint sont formés par des bagues mobiles (37) mises sous pression par exemple par des ressorts (38).

## Patentansprüche

1. Verfahren zum Ausbauchen eines erhabenen Abschnitts (10a) auf einem Blechzuschnitt (10) mittels einer Matrize und eines Stempels, wobei in dem Verfahren auf wenigstens einer örtlich begrenzten Zone A des Blechzuschnitts (10) mit größeren Abmessungen als diejenigen des erhabenen Abschnitts (10a) ein Vorformungsvorgang durchgefuhrt wird, der in einer Herstellung einer Wellung auf einer zwischen dem zukünftigen hohen Abschnitt (10b) des erhabenen Abschnitts (10a) und dem Rand der Zone A gelegenen Zwischenzone B besteht, dann ein Formgebungsvorgang zum Formen des erhabenen Abschnitts (10a) durchgeführt wird, in dessen Verlauf die Wellung der Zwischenzone (B) entfaltet wird und der erhabene Abschnitt (10a) geformt wird, dadurch gekennzeichnet, daß im Verlauf des Vorformungsvorgangs eine Aufeinanderfolge von Wellungen in Treppen (10d), die auf einer gleichen Seite des Blechzuschnitts (10) liegen, hergestellt wird, und im Verlauf des Formgebungsvorgangs nacheinander die Wellungen in Treppen (10d) von der Mitte zum Rand hin entfaltet werden.

2. Ausbauchungsverfahren nach Anspruch 1, dadurch gekennzeichnet, daß die Fläche der vorgeformten örtlich begrenzten Zone im wesentlichen derjenigen der örtlich begrenzten Zone nach der Fertigformung entspricht.

3. Verfahren nach einem der Ansprüche 1 und 2, dadurch gekennzeichnet, daß es auf die Herstellung eines Niet von Aufreißdeckeln angewandt wird.

4. Verfahren nach Anspruch 3, dadurch gekennzeichnet, daß der Niet aus einem Blechzuschnitt (10) aus stark hartgeschmiedetem dünnen Eisen geformt wird.

5. Verfahren nach Anspruch 4, dadurch gekennzeichnet, daß der Blechzuschnitt (10) eine Dicke zwischen 0,10 und 0,20 mm hat.

6. Vorrichtung zum Ausbauchen eines erhabenen Abschnitts (10a) auf einem Blechzuschnitt (10), mit einem Satz aus Matrize (20) und Stempel (25) zur Vorformung und einem Satz aus Matrize (30) und Stempel (35) zur Formgebung, wobei die Matrize (20) und der Stempel (25) zur Vorformung jeweils mit komplementären Prägungen zur Ausbildung einer Wellung auf einer örtlich begrenzten Zone A des Blechzuschnitts (10) mit einer Abmessung, die über derjenigen des zu formenden erhabenen Abschnitts (10a) liegt, versehen sind, dadurch gekennzeichnet, daß die Prägungen des Satzes aus Matrize (20) und Stempel (25) zur Vorformung durch eine Reihe von konzentrischen Vorsprüngen (21a, 21b,... und 26a, 26b,...) und Ausnehmungen (22a, 22b... und 27a,. 27b...) gebildet sind, wobei die Vorsprünge (21a, 21b...) und die Ausnehmungen (22a, 22b...) der Vorformungsmatritze eine von der Mitte zum Rand der Matrize zunehmende Höhe und die Vorsprünge (26a, 26b...) und die Ausnehmungen (27a, 27b...) des Vorformungsstempels (25) eine von der Mitte zum Rand des Stempels hin abnehmende Höhe haben.

7. Ausbauchungsvorrichtung nach Anspruch 6, dadurch gekennzeichnet, daß der Formgebungsstempel (35) Mittel zur Kontrolle der Querschnittsverminderung des Blechzuschnitts (10) beim Entfalten der Wellungen in Treppen (10d) und der Formgebung des erhabenen Abschnitts (10a) aufweist.

8. Ausbauchungsvorrichtung nach Anspruch 7, dadurch gekennzeichnet, daß die Mittel zur Kontrolle der Querschnittsverminderung durch bewegliche Ringe (37) gebildet sind, die beispielsweise durch Federn (38) unter Druck gesetzt werden.

## Claims

1. Method for making an embossed part (10a) in a sheet metal blank (10) with the aid of a die and a punch, in which method a preforming operation is carried out in at least one localized zone (A) of the sheet metal blank (10), this zone (A) being larger in size than the said embossed part (10a), which preforming operation consists in producing an undulation in an intermediate zone B in the said zone A, this intermediate zone B being located between the future upper part (10b) of the said embossed part (10a) and the circumference of the said zone A, and a conformation operation is then carried out in order to form the said embossed part (10a), in the course of which the undulation in the said intermediate zone (B) is unfolded and the said embossed part (10a) is formed, characterised in that, in the course of the preforming operation, there is produced a series of stepped undulations (10d) located on the same side of the sheet metal blank (10) and, in the course of the conformation operation, the said stepped undulations (10d) are successively unfolded from the centre towards the circumference.

2. Embossing method according to claim 1, characterised in that the surface area of the preformed localized zone is substantially equivalent to the surface area of the said localized zone after final forming.

3. Method according to one of claims 1 and 2, characterised in that it is applied to the production of a rivet for so-called easy-opening lids.

4. Method according to claim 3, characterised in that the rivet is formed from a sheet of iron (10) which is cold-worked very thin.

5. Method according to claim 4, characterised in that the sheet metal blank (10) has a thickness of between 0.10 and 0.20 mm.

6. Device for making an embossed part (10a) in a sheet metal blank (10), comprising a preforming die (20) and punch (25) set and a conformation die (30) and punch (35) set, the preforming die (20) and punch (25) each being provided with shaping marks having complementary shapes in order to form an undulation in the localized zone (A) of the said sheet metal blank (10), which localized zone (A) is larger in size than the said embossed part (10a) to be formed, characterised in that the shaping marks of the preforming die (20) and punch (25) set are formed by a series of concentric projections (21a, 21b,... and 26a, 26b...) and cavities (22a, 22b... and 27a, 27b...), the said projections (21a, 21b...) and the said cavities (22a, 22b...) of the preforming die having a height which increases from the centre towards the circumference of the said die, and the said preforming projections (26a, 26b...) and the said cavities (27a, 27b...) of the preforming punch (25) having a height which decreases from the centre towards the circumference of the said punch.

7. Embossing device according to claim 6, characterised in that the conformation punch (35) comprises means for checking the contraction in area of the sheet metal blank (10) during unfolding of the stepped undulations (10d) and the conformation of the embossed part (10a).

8. Embossing device according to claim 7, characterised in that the means for checking the contraction in area are formed by movable rings (37) placed under pressure, for example, by springs (38).
